# EUROPÄISCHE PATENTSCHRIFT

(11) **EP 1 204 555 B1**
(45) Veröffentlichungstag und Bekanntmachung des Hinweises auf die Patenterteilung: **14.07.2004**
(21) Anmeldenummer: 00945518.9
(22) Anmeldetag: 31.07.2000
(51) Int. Cl.: B65B 31/04

(54) **VORRICHTUNG ZUR KONSERVIERUNG EINER ANGEBROCHENEN GETRÄNKEFLASCHE**
METHOD FOR THE PRESERVATION OF AN OPENED DRINK BOTTLE
DISPOSITIF DE CONSERVATION D'UNE BOUTEILLE POUR BOISSONS OUVERTE

(30) Priorität: 16.08.1999 CH 148599
(43) Veröffentlichungstag der Anmeldung: 15.05.2002
(73) Patentinhaber: Cash + Carry Angehrn AG, 9201 Gossau (CH)
(72) Erfinder: ANGEHRN, Martin, CH-9100 Herisau (CH); ANGEHRN, Thomas, CH-9052 Niederteufen (CH); BÖNI, Anton, CH-8634 Hombrechtikon (CH); REICHENBERGER, Wolfgang, CH-8640 Rapperswil (CH)
(74) Vertreter: Kleewein, Walter, Dr.
(86) Internationale Anmeldenummer: PCT/CH2000/000413
(87) Internationale Veröffentlichungsnummer: WO 2001/012507

(56) Entgegenhaltungen:
- FR-A- 2 526 762
- US-A- 4 702 396
- US-A- 4 982 879
- US-A- 5 215 129

## Beschreibung

Die Erfindung betrifft eine Vorrichtung zur Konservierung des Inhalts einer angebrochenen Getränkeflasche gemäss dem Oberbegriff des unabhängigen Anspruchs 1 sowie einen Verschlusszapfen für eine Getränkeflasche zur Verwendung in der Vorrichtung gemäss dem Oberbegriff des unabhängigen Anspruchs 11.

Wein und Champagner in angebrochenen Flaschen oxydieren unter dem in der normalen Umluft befindlichen Sauerstoff, was zum raschen Qualitätsverlust führt. Zusätzlich entweicht bei Champagner das natürliche in der Flüssigkeit gebundene CO₂ in die Umgebung, was zum sogenannten Ausperlen führt und ebenfalls höchst unerwünscht ist.

Beispielsweise aus der US-A-5 215 129 ist ein System zur Konservierung des Inhalts von angebrochenen Getränkeflaschen bekannt, bei dem angebrochene Wein- und Champagner- bzw. Schaumweinflaschen mit einem speziellen Verschlusszapfen versehen werden, welcher entweder ein integriertes, als Rückschlagventil ausgebildetes Auslassventil (für Weinflaschen oder allgemein Flaschen mit sog. "stillen" Inhalt) oder ein integriertes, als Rückschlagventil ausgebildetes Einlassventil (für Champagner und Schaumwein) aufweist. Das System weist einen Applikationskopf auf, an den der Flaschenverschluss durch Heranführen dicht kommunizierend angekoppelt werden kann. Der Applikationskopf ist für Weinflaschen als Evakuierungskopf ausgebildet und mit einer Saugpumpe verbunden. Für Champagner- und Schaumweinflaschen ist der Applikationskopf als Befüllkopf ausgebildet und mit einer Druckpumpe verbunden. In einer besonderen Ausführungsform ist der Applikationskopf sowohl als Evakuierungs- als auch als Befüllkopf ausgebildet und entsprechend an eine Saugpumpe und an eine Druckpumpe angeschlossen. Wenn eine Flasche mit dem daran befestigten speziellen Verschlusszapfen an den Applikationskopf angekoppelt wird, setzt eine Steuerung je nach dem, ob es sich um eine Weinflasche oder eine Champagner- bzw. Schaumweinflasche handelt, entweder die Saugpumpe oder die Druckpumpe in Gang und saugt im Falle von Wein über das im Verschlusszapfen integrierte Auslassventil Luft aus der Flasche ab bzw. drückt im Falle von Champagner oder Schaumwein durch das im Verschlusszapfen integrierte Einlassventil Luft bzw. CO₂ in die Flasche. Im Falle von Wein bzw. stiften Getränken wird also ein Unterdruck, im Falle von Champagner oder Schaumwein ein Überdruck in der Flasche erzeugt.

Aus der EP-A-0 234 607 ist ein ähnliches, aber einfacheres System nur für Wein oder andere stille Getränke bekannt, wobei ebenfalls ein spezieller Verschlusszapfen verwendet wird, die Evakuierung der angebrochenen und durch den speziellen Zapfen verschlossenen Flasche aber mittels einer Handpumpe erfolgt.

Die bekannten Systeme erhalten zwar die Qualität der in den angebrochenen Flaschen befindlichen Getränke über einen relativ kurzen Zeitraum, können aber insbesondere gehobenen Qualitätsansprüchen nicht genügen.

Ausgehend von diesem Stand der Technik ist es deshalb Aufgabe der vorliegenden Erfindung, die Konservierung der Qualität des Inhalts von angebrochenen Getränkeflaschen zu verbessern, wobei insbesondere nicht nur eine Verlängerung der Qualitätserhaltung gegenüber herkömmlichen Methoden erreicht, sondern auch die schon durch das Öffnen der Flasche an sich unvermeidbare Qualitätseinbusse so gering wie möglich gehalten werden soll.

Die Lösung dieser der Erfindung zugrundeliegenden Aufgabe ergibt sich aus den kennzeichnenden Merkmalen der unabhängigen Ansprüche. Besonders vorteilhafte Ausgestaltungen und Weiterbildungen sind Gegenstand der abhängigen Ansprüche.

Gemäss dem grundlegenden Gedanken der vorliegenden Erfindung wird also der sich oberhalb des Flüssigkeitsspiegels in der Getränkeflasche befindliche Gasraum mit Stickstoff oder einem anderen lebensmittelverträglichen Gas gespült und befüllt und dann die Flasche dicht verschlossen und vorzugsweise unter einem leichten Überdruck gehalten. Dadurch wird der Restsauerstoff über dem Flüssigkeitsspiegel in der Flasche auf ein grösstmögliches Minimum gebracht und damit der Qualitätsverlust nach dem erstmaligen Öffnen der Flasche auch über einen längeren Zeitraum praktisch vollkommen verhindert.

Zum Verdrängen der Umluft bzw. des Restsauerstoffs aus der Flasche über dem Flüssigkeitsspiegel eignet sich am besten Stickstoff N₂ in Lebensmittelqualität. Stickstoff diffundiert nicht in Flüssigkeiten und beeinflusst daher die Flüssigkeit, Wein oder Champagner, geschmacklich nicht. Stickstoff ist in genügenden Mengen zu günstigen Konditionen erhältlich und gefahrlos transportierbar und lagerfähig.

In der FR-A-2 526 762 ist ein Flaschenverschluss beschrieben, welcher anstelle von üblichen Korken in den Hals von z.B. Weinflaschen eingesetzt werden kann, um den Inhalt derselben zu konservieren. Dieser Flaschenverschluss enthält eine auswechselbare Kartusche mit unter Druck stehendem Stickstoff. Durch Druck auf einen Betätigungsknopf wird ein im Flaschenverschluss vorgesehenes Einlassventil geöffnet, wodurch Stickstoff aus der Kartusche in die Flasche strömt. Dadurch wird die über dem Flüssigkeitsspiegel in der Flasche befindliche Luft aus der Flasche verdrängt und durch im Verschluss vorgesehene Entlüftungskanäle nach aussen abgeführt. In den Entlüftungskanälen sind Überdruckventile vorhanden, die bei normalem Atmosphärendruck geschlossen sind. Durch den Ersatz der Luft durch Stickstoff wird der Inhalt der Flasche konserviert.

In der US-A-4 702 396 ist ein ähnlicher, zusätzlich noch als Spender ausgebildeter Flaschenverschluss beschrieben. Hierbei steht die ebenfalls auswechselbare Stickstoff-Druckkartusche über einen Druckregulator und ein Zufuhrrohr ständig in kommunizierender Verbindung mit dem Inneren der Flasche, in deren Hals der Flaschenverschluss eingesetzt ist, und erzeugt in dieser einen Überdruck, der einerseits zum Verdrängen der über dem Flüssigkeitsspiegel befindlichen Luft und anderseits zur Entnahme des Flascheninhalts ausgenützt wird. Die Luft entweicht durch ein mit einem manuell offenbaren Auslassventil versehenes Entlüftungsrohr. Die in der Flasche befindliche Flüssigkeit tritt durch eine bis zum Flaschenboden reichende Steigleitung aus, in welcher sich ein manuell betätigbares Ausgabeventil befindet.

Die in der FR-A-2 526 762 und der US-A-4 702 396 beschriebenen Flaschenverschlüsse vermögen zwar den Inhalt von angebrochenen Flaschen zu konservieren, sind aber als Verschluss relativ aufwendig und daher für den Massengebrauch unwirtschaftlich.

Im folgenden wird die Erfindung anhand der Zeichnung näher erläutert. Es zeigen:
- Fig. 1: eine Schnittdarstellung der wesentlichsten Komponenten eines ersten Ausführungsbeispiels der erfindungsgemässen Vorrichtung in inaktivem Zustand,
- Fig. 2: eine Schnittdarstellung des ersten Ausführungsbeispiels in aktiviertem Zustand,
- Fig. 3: eine Schnittdarstellung der wesentlichsten Komponenten eines zweiten Ausführungsbeispiels der erfindungsgemässen Vorrichtung in inaktivem Zustand,
- Fig. 4: eine Schnittdarstellung des zweiten Ausführungsbeispiels in aktiviertem Zustand und
- Fig. 5: eine Schrägansicht eines Ausführungsbeispiels des erfindungsgemässen Flaschenverschlusses.

Wie aus den Figuren 1 und 2 hervorgeht, umfasst die Vorrichtung im wesentlichen mindestens einen speziell ausgebildeten, als Ganzes mit S bezeichneten Verschlusszapfen und eine als Ganzes mit E bezeichnete Befülleinrichtung. Diese wiederum umfasst einen als Ganzes mit H bezeichneten, an den Verschlusszapfen S angepassten Befüllkopf, ein Zufuhr-ventil 1, ein Entlüftungsventil 2, eine Gasquelle 3 und eine elektrische Steuerung 4 zur Ansteuerung der beiden Ventile 1 und 2 sowie einen mit der Steuerung zusammenarbeitenden Drucksensor 4a. Anstelle der Gasquelle 3 könnte auch nur ein entsprechender Anschluss für die Gasquelle 3 vorgesehen sein. Die Gasquelle ist typischerweise eine handelsübliche Stickstoffflasche mit einem Druckreduzierventil 3a, das auf einen Arbeitsdruck von typischerweise etwa 140 kPa (1,4 bar) eingestellt ist. Selbstverständlich sind in der Praxis beliebig viele Verschlusszapfen S vorgesehen, die mit ein und derselben Befülleinrichtung E zusammenarbeiten können.

Der Befüllkopf H umfasst einen ortsfest montierten oder montierbaren Montageblock 20, in welchen ein Füllrohr 10 so eingesetzt ist, dass es in der gezeigten Gebrauchshaltung des Montageblocks 20 im wesentlichen vertikal ist. Das Füllrohr 10 ist an seinem oberen Ende über das Zufuhrventil 1 mit der Gasquelle 3 bzw. dem entsprechenden Anschluss kommunizierend verbunden (Fig.2). An seinem in der gezeigten Gebrauchshaltung unteren Ende weist das Füllrohr 10 einen verjüngten axialen Fortsatz 11 auf. Im Fortsatz 11 ist ein Dichtungsring 12 angeordnet.

Der Montageblock 20 ist an seiner unteren Stirnseite mit einem zum Füllrohr 10 koaxialen rohrförmigen Kragen 23 versehen, welcher an seinem unteren Rand eine oder mehrere Öffnungen bzw. Wandaussparungen 24 aufweist. Am äusseren Umfang des Kragens 23 ist ein Dichtungsring 25 angeordnet.

Im unteren Teil des Montageblocks 20 befindet sich eine zum Füllrohr 10 koaxiale Bohrung 26, deren lichter Durchmesser grösser ist als der Aussendurchmesser des Füllrohrs 10. An der Oberseite des Montageblocks befindet sich ein Anschluss 27 für das Entlüftungsventil 2. Dieser Anschluss 27 ist über eine Schrägbohrung 28 kommunizierend mit der Bohrung 26 verbunden. Der Anschluss 27, die Schrägbohrung 28 und der Zwischenraum zwischen der Innenwand der Bohrung 26 und der Aussenwand des Füllrohrs 10 bilden zusammen einen den Montageblock 20 durchsetzenden Entlüftungskanal. Das Entlüftungsventil 2 ist an den Anschluss 27 angeschlossen (Fig.2) oder direkt in diesem angeordnet und schliesst den Entlüftungskanal in geschlossenem Zustand nach aussen ab.

Auf dem Montageblock 20 ist ferner ein elektrischer Schalter (Mikro-Schalter) 29 angeordnet, der über einen im Montageblock gleitend gelagerten Stössel 29a betätigt werden kann. Der Stössel 29a durchsetzt den Montageblock 20 und ragt im Ruhezustand an dessen Unterseite geringfügig aus dem Montageblock heraus. Durch Ein- bzw. Aufwärtsbewegung des Stössels 29a wird der Schalter 29 betätigt, die Rückstellung des Stössels 29a nach unten erfolgt durch die im Schalter vorhandene Rückstellfeder unterstützt durch die Wirkung der Schwerkraft.

Der Verschlusszapfen S umfasst einen im wesentlichen etwa becherförmigen Grundkörper 30, in dessen durchbrochenen Boden ein rohrförmiger Stöpsel 31 aus einem elastischen Material gefasst ist. Der rohrförmige Stöpsel 31 ist an seinem äusseren Umfang mit elastischen ringförmigen Dichtrippen 32 versehen, welche sich an die Innenwand des Halses einer Getränkeflasche F dichtend anschmiegen. Die Abmessungen des elastischen rohrförmigen Stöpsels 31 sind natürlich an die Abmessungen der gängigen Wein- und Champagnerflaschen angepasst.

Um den Verschlusszapfen S sicher auf dem Hals der Getränkeflasche F zu arretieren und damit ein durch Überdruck in der Flasche bewirktes Austreiben des Verschlusszapfens zu verhindern, ist der Verschlusszapfen mit speziellen Arretierungsmitteln versehen. Diese bestehen aus zwei am Grundkörper 30 befestigten, relativ elastischen Bügeln 50 sowie aus zwei die beiden Bügel 50 verbindenden und in diesen eingespannten Blattfedern 51. Durch radiales Aufeinanderzubewegen der unteren Enden der beiden Bügel 50 beulen sich die beiden Blattfedern 51 wie an sich z.B. bei Münzgeldbörsen bekannt radial auseinander, so dass der Flaschenhals zwischen ihnen hindurchgeführt werden kann. Beim Loslassen der beiden Bügel 50 entspannen sich die Blattfedern wieder teilweise und legen sich dabei satt an den Flaschenhals unterhalb der an diesem üblicherweise befindlichen Ringwülste an, so dass sie diese Ringwülste hintergreifen und dadurch den Verschlusszapfen sicher festhalten. Zum gewollten Entfernen des Verschlusszapfens werden die Blattfedern durch Druck auf die beiden Bügel 50 wieder auseinandergebeult. Die in der Gebrauchslage oberen Kanten der beiden Blattfedern 51 sind, wie die Figur 5 zeigt, gezackt ausgebildet, wodurch sie sich am Ringwulst des Flaschenhalses festkrallen und für einen sicheren Halt sorgen.

Im Grundkörper 30 des Verschlusszapfens S ist ein im wesentlichen rohrförmiges Ventilgehäuse 33 mit einem einwärts ragenden Flansch 34 angeordnet. Im unteren Ende des Ventilgehäuses 33 ist ein Flutungsrohr 42 dicht gefasst, welches mit dem Ventilgehäuse 33 kommuniziert und durch den elastischen Stöpsel 31 hindurch bis etwas unter das Niveau der Blattfedern 51 in den Flaschenhals hineinragt. Das Flutungsrohr 42 ist im Durchmesser etwas kleiner als der Innendurchmesser des elastischen Stöpsels 31, so dass zwischen dem Flutungsrohr 41 und dem elastischen Stöpsel 31 ein Ringkanal 45 frei bleibt. Alternativ können im elastischen Stöpsel 31 auch entsprechende achsparallele Durchgangskanäle vorgesehen sein.

Im Inneren des Ventilgehäuses 33 befindet sich ein Ventilkörper 43, der von einer sich am Flutungsrohr 42 abstützenden Schraubenfeder 44 noch oben gedrückt wird. Der einwärts ragende Flansch 34 des Ventilgehäuses 33 bildet einen zum Ventilkörper 43 gegengleichen Ventilsitz. Der Ventilkörper 43 greift mit einem im Durchmesser etwas kleineren zylindrischen Fortsatz 43a durch den Flansch 34 hindurch und ragt (in Ruhestellung) etwas aus dessen Stirnfläche hervor (Fig. 1). Unterhalb des zylindrischen Fortsatzes 43a besitzt der Ventilkörper 43 einen konischen Abschnitt, welcher mit dem als Ventilsitz ausgebildeten Bereich des Flansches 34 zusammenarbeit. Unter dem konischen Abschnitt ist der Ventilkörper 43 prismatisch mit beispielsweise quadratischem oder sechseckigem Querschnitt ausgebildet, so dass in diesem Bereich zwischen dem Ventilkörper und der Innenwand des Ventilgehäuses 33 freie Stömungsquerschnitte offen bleiben.

Der Flansch 34 des Ventilgehäuses 33 und der Ventilkörper 43 bilden zusammen ein als Rückschlagventil arbeitendes Einlassventil, durch welches in offenem Zustand (Fig. 2) Gas in die Getränkeflasche F eingeführt werden kann, wobei das Ventilgehäuse 33 und das an ihm befestigte Flutungsrohr 42 einen durch den Verschlusszapfen S hindurchführenden Einlasskanal bilden, in dem das Einlassventil liegt und durch welchen das zugeführte Gas strömt.

Im oberen Bereich des Ventilgehäuses 33 befinden sich zwischen diesem und der Innenwand des Grundkörpers 30 ein nach aussen (oben) offener Ringkanal 41 und unmittelbar unter diesem ein im Durchmesser etwas grösserer Ringkanal 39. Aussen am Ventilgehäuse 33 ist eine elastische Ventilscheibe 40 eingespannt, die mit der durch die unterschiedlichen Durchmesser der beiden Ringkanäle 39 und 41 gebildeten Ringschulter als Ventilsitz zusammenarbeitet und mit dieser zusammen ein als Rückschlagventil arbeitendes Auslassventil bildet, welches in normalerweise geschlossenem Zustand (Fig. 1) den Ringkanal 39 vom darüberliegenden Ringkanal 41 trennt und in geöffnetem Zustand (Fig. 2) den Ringkanal 39 mit dem Ringkanal 41 verbindet.

Im Grundkörper 30 sind achsparallele Kanäle 36 und radiale Kanäle 37 vorgesehen, und im Flutungsrohr 42 sind ebenfalls radiale Kanäle 38 vorgesehen. Diese radialen Kanäle 38 und 37 sowie die achsparallelen Kanäle 36 verbinden den Ringkanal 45 im elastischen Stöpsel 31 kommunizierend mit dem Ringkanal 39 unterhalb der elastischen Ventilscheibe 40.

Der zwischen dem Flutungsrohr 42 und der Innenwand des elastischen Stöpsels 31 befindliche Ringkanal 45, die radialen Kanäle 38 im Flutungsrohr 42, die radialen Kanäle 37 im Grundkörper 30, die achsparallelen Kanäle 36 im Grundkörper 30, der Ringkanal 39 und der Ringkanal 41 bilden zusammen einen durch den Verschlusszapfen hindurchführenden Auslasskanal. Das durch die elastische Ventilscheibe 40 gebildete Auslassventil versperrt den Auslasskanal normalerweise (Ruhestellung, Fig. 1) Wenn das Auslassventil von aussen geöffnet wird (Fig. 2), kann durch den Auslasskanal Luft bzw. Gas aus dem Inneren der Getränkeflasche F entweichen bzw. abgeführt werden. Da die Ringschulter zwischen den beiden Ringkanälen 39 und 41 etwas tiefer liegt als die elastische Ventilscheibe 40, ist diese leicht elastisch vorgespannt und dichtet sicher ab. Sobald in der Flasche ein Überdruck herrscht, wird die Ventilscheibe 40 durch diesen noch stärker gegen die Ringschulter gepresst, wodurch sich die Dichtwirkung noch erhöht.

Die den Einlasskanal und den Auslasskanal bildenden Teile des Verschlusszapfens S sind so bemessen, dass der freie Durchflussquerschnitt des Auslasskanals an jeder Stelle grösser, vorzugsweise mindestens um einen Faktor > 2 grösser als der kleinste freie Durchflussquerschnitt des Einlasskanals ist.

### Die Funktions- bzw. Betriebsweise der Vorrichtung ist wie folgt:

Auf eine angebrochene Wein- oder Champagnerflasche F, deren Inhalt zu konservieren ist, wird unter vorübergehender Auseinanderbeulung der beiden Blattfedern 51 ein erfindungsgemässer Verschlusszapfen S aufgesetzt, wobei der elastische Stöpsel 31 in den Flaschenhals eingeführt wird und sich dort mittels seiner Dichtrippen 32 dichtend verkeilt (Fig. 1).

Nun wird die Flasche F zusammen mit dem auf bzw. in ihr befestigten Verschlusszapfen S an den an geeigneter Stelle fest montierten Befüllkopf H soweit herangeführt, dass die obere Stirnfläche des Verschlusszapfens S in Anlage mit dem Montageblock 20 kommt. Dabei dringt einerseits der Kragen 23 des Montageblocks 20 in den Ringkanal 41 und anderseits der Fortsatz 11 des Füllrohrs 10 in den Flansch 34 des Ventilgehäuses 33 ein. Ferner wird der Stössel 29a nach oben geschoben und dadurch der Schalter 29 betätigt (Fig. 2).

Der Dichtungsring 12 dichtet mit dem Flansch 34 des Ventilgehäuses 33 ab, und der Umfangsdichtungsring 25 dichtet mit der Aussenwand des Ringkanals 41 im Verschlusszapfen S ab.

Der in den Ringkanal 41 eingedrungene Kragen 23 des Montageblocks 20 drückt die elastische Ventilscheibe 40 nach unten und öffnet dadurch das Auslassventil des Verschlusszapfens S.

Der in den Flansch 34 eingedrungene Fortsatz 11 des Füllrohrs 10 drückt den Ventilkörper 43 nach unten bzw. einwärts, wodurch das Einlassventil des Verschlusszapfens S geöffnet wird.

Der Auslasskanal im Verschlusszapfen S und der Entlüftungskanal im Befüllkopf H stehen jetzt in kommunizierender Verbindung und sind gegenüber der Umgebung abgeschlossen. In analoger Weise sind das Füllrohr 10 und der Einlasskanal im Verschlusszapfen S kommunizierend verbunden und gegenüber der Umgebung abgeschlossen.

Ausgelöst durch die Aufwärtsbewegung des Stössels 29a und die dadurch bewirkte Betätigung des Schalters 29 öffnet nun die Steuerung 4 gleichzeitig das Zufuhrventil 1 und das Entlüftungsventil 2. Von der Gasquelle 3 oder dem entsprechenden Anschluss her kommend strömt nun Stickstoff bzw. ein anderes lebensmittelverträgliches Gas, das unter einem relativ geringen Überdruck der Grössenordnung von etwa 100 kPa (1 bar), vorzugsweise etwa 140 kPa (1,4 bar) steht, durch das Füllrohr 10 und den Einlasskanal des Verschlusszapfens S in die Flasche F. Gleichzeitig wird durch das einströmende Gas das in der Flasche befindliche Gas, in der Regel normale, sauerstoffhaltige Umgebungsluft, aus der Flasche verdrängt und durch den Auslasskanal im Verschlusszapfen S und über den Entlüftungskanal im Befüllkopf in die Umgebung ausgestossen. Nach einer ersten Zeitspanne von z.B. ca. 5 s schliesst die Steuerung 4 das Entlüftungsventil 2. Da das Zufuhrventil 1 noch offen ist, strömt weiter Gas in die Flasche nach, wodurch sich in der Flasche ein leichter Überdruck aufbaut, der vom Drucksensor 4a erfasst und der Steuerung 4 übermittelt wird. Wenn ein voreingestellter Solldruck von z.B. etwa 80 kPa (0,8 bar) erreicht ist, was normalerweise nach ca. einer weiteren Sekunde der Fall ist, wird das Zufuhrventil 1 von der Steuerung 4 wieder geschlossen. Alternativ kann die Schliessung des Zufuhrventils 1 durch die Steuerung 4 auch zeitgesteuert erfolgen.

Nun wird die Flasche F mit ihrem Verschlusszapfen S durch eine Abwärtsbewegung wieder vom Befüllkopf H getrennt. Dabei schliessen sich das Auslassventil und das Einlassventil im Verschlusszapfen S automatisch wieder. Da dies aber je nach Schnelligkeit der manuellen Bewegung eine wenn auch kurze Zeitspanne in Anspruch nimmt, entweicht dabei ein Teil des Gases wieder aus der Flasche und es stellt sich schliesslich über dem Flüssigkeitsspiegel in der Flasche ein etwas geringerer Überdruck von ca. 20 bis 50 kPa (0,2 bis 0,5 bar) ein. In Kombination mit der Entfernung des Restsauerstoffs aus der Flasche reicht aber dieser Überdruck erfahrungsgemäss aus, um zumindest bei Wein und Champagner bzw. Schaumwein die Erhaltung der Qualität des Flascheninhalts zu gewährleisten.

Selbstverständlich kann auch ein höherer Überdruck in der Flasche erzeugt werden. Mehr als 300 kPa (3 bar) sind jedoch in der Praxis nicht erforderlich.

Der in der Flasche herrschende Überdruck kann später vor dem Abnehmen des Verschlusszapfens S durch Öffnen des Einlassventils abgelassen werden. Dazu braucht lediglich der aus der Stirnseite des Verschlusszapfens herausragende knopfförmige Fortsatz 43a des Ventilkörpers 43 von Hand einwärts gedrückt zu werden, wodurch sich das Einlassventil öffnet und sich der Überduck gefahrlos und ohne störende Geräuschentwicklung durch den Einlasskanal abbauen kann.

Als Gasquelle 3 kann eine handelsübliche, mit einem entsprechenden Druckreduzierventil versehene Gas-, insbesondere Stickstoffflasche eingesetzt werden. Die für die Funktionsabläufe erforderliche elektrische Steuerung 4 kann mit sehr einfachen Mitteln realisiert werden und bedarf für den Fachmann keiner näheren Erläuterung. Selbstverständlich könnte die Steuerung 4 auch pneumatisch ausgebildet sein, wobei die Gasquelle gleichzeitig auch die Antriebsenergie für die pneumatische Steuerung liefern könnte. Die Auslösung der Funktionsabläufe der Steuerung (Öffnen und druck- oder zeitgesteuertes Schliessen des Zufuhr- und des Entlüftungsventils) kann im Falle einer pneumatischen Steuerung auf an sich bekannte Weise durch mechanische Kopplung eines Steuerventils mit dem Stössel 29 erfolgen.

Die erfindungsgemässe Vorrichtung ist in der Lage, einen Überdruck von 20 bis 300 kPa (0,2 bis 3 bar) über einen Zeitraum von mindestens 120 Stunden in der Flasche konstant aufrechtzuerhalten und damit die Qualitätskonservierung des Inhalts der Flasche für mindestens eben diesen Zeitraum zu gewährleisten.

Das in den Figuren 3 und 4 dargestellte zweite Ausführungsbeispiel der erfindungsgemässen Vorrichtung unterscheidet sich vom Ausführungsbeispiel der Figuren 1 und 2 nur durch den Aufbau des Einlassventils des Verschlusszapfens S. Anstelle des federbelasteten Ventilkörpers 43 ist hier im oberen Ende des Flutungsrohrs 142 ein Zapfen 143 koaxial beweglich gelagert. Der Zapfen 143 ist mit einer Dichtungsscheibe 143b versehen, welche mit dem einwärts ragenden Flansch 34 des Ventilgehäuses 33 zusammenarbeitet und mit diesem zusammen das Einlassventil bildet. Ein durch den Flansch 34 hindurchragender knopfförmiger Fortsatz 143a des Zapfens 143 hat dieselbe Funktion wie der entsprechende Fortsatz 43a des Ventilkörpers 43 beim Ausführungsbeispiel der Figuren 1 und 2. Alle übrigen Komponenten dieses Ausführungsbeispiels der erfindungsgemässen Vorrichtung sind identisch mit denjenigen des Ausführungsbeispiels der Figuren 1 und 2 und daher mit denselben Bezugszeichen versehen.

## Patentansprüche

1. Vorrichtung zur Konservierung des Inhalts einer angebrochenen Getränkeflasche mit einem Verschlusszapfen (S) für die Getränkeflasche (F), welcher mit einem Einlasskanal (33,42) und einem in diesem angeordneten, als in Ruhe geschlossenes Rückschlagventil ausgebildeten Einlassventil (34,43) versehen ist, und mit einer einen Befüllkopf (H) aufweisenden und eine Gasquelle (3) enthaltenden oder mit einer solchen verbindbaren Befülleinrichtung (E), an welchen Befüllkopf (H) der Verschlusszapfen (S) kommunizierend ankoppelbar ist und mittels welcher Befülleinrichtung (E) über den Befüllkopf (H) durch das Einlassventil (34,43) des Verschlusszapfens (S) ein Gas in die Getränkeflasche (F) zuführbar ist, wobei der Befüllkopf (H) beim Ankoppeln des Verschlusszapfens (S) das Einlassventil (34,43) öffnet, **dadurch gekennzeichnet, dass** der Verschlusszapfen (S) mit einem Auslasskanal (45,38,37,36,39,41) und einem in diesem angeordneten, als in Ruhe geschlossenes Rückschlagventil ausgebildeten Auslassventil (40) versehen ist, dass der Befüllkopf (H) dazu eingerichtet ist, das Auslassventil (40) beim Ankoppeln des Verschlusszapfens (S) zu öffnen, dass im Befüllkopf (H) ein durch ein Entlüftungsventil (2) verschliessbarer Entlüftungskanal (26,27) vorgesehen ist, welcher beim Ankoppeln des Verschlusszapfens (S) an den Befüllkopf (H) mit dem Auslasskanal (45,38,37,36,39,41) des Verschlusszapfens (S) kommunizierend verbunden wird, und dass eine Steuerung (4) vorgesehen ist, welche beim oder nach erfolgtem Ankoppeln des Verschlusszapfens (S) an den Befüllkopf (H) das Auslassventil (40) für eine erste Zeitspanne öffnet, wobei der Innenraum der Getränkeflasche (F) mit dem Aussenraum über den Auslasskanal (45,38,37,36,39,41) und den Entlüftungskanal (26,27) sowie das Entlüftungsventil (2) verbunden ist.

2. Vorrichtung nach Anspruch 1, **dadurch gekennzeichnet, dass** die Befülleinrichtung (E) ein Zufuhrventil (1) aufweist und dass die Steuerung (4) beim oder nach erfolgtem Ankoppeln des Verschlusszapfens (S) an den Befüllkopf (H) das Zufuhrventil (1) für eine zweite Zeitspanne öffnet, wobei das in die Getränkeflasche (F) zuzuführende Gas von der Gasquelle (3) über das Zufuhrventil (1), den Befüllkopf (H) und den Verschlusszapfen (S) in die Getränkeflasche (F) strömt.

3. Vorrichtung nach Anspruch 2, **dadurch gekennzeichnet, dass** die Steuerung (4) das Zufuhrventil (1) und das Entlüftungsventil (2) im wesentlichen zeitgleich öffnet.

4. Vorrichtung nach einem der Ansprüche 2 oder 3, **dadurch gekennzeichnet, dass** die erste Zeitspanne, während der das Entlüftungsventil (2) geöffnet wird, kürzer ist als die zweite Zeitspanne, während der das Zufuhrventil (1) geöffnet wird..

5. Vorrichtung nach einem der vorangehenden Ansprüche, **dadurch gekennzeichnet, dass** das Gas Stickstoff oder ein anderes lebensmittelverträgliches Gas ist.

6. Vorrichtung nach Anspruch 5, **dadurch gekennzeichnet, dass** das Gas unter einem leichten Überdruck in der Grössenordnung von 100 kPa (1 bar), insbesondere etwa 80 kPa (0,8 bar) steht.

7. Vorrichtung nach einem der vorangehenden Ansprüche, **dadurch gekennzeichnet, dass** die erste Zeitspanne etwa 5 s beträgt.

8. Vorrichtung nach einem der Ansprüche 2 - 7, **dadurch gekennzeichnet, dass** die zweite Zeitspanne etwa 6 s beträgt.

9. Vorrichtung nach einem der vorangehenden Ansprüche, **dadurch gekennzeichnet, dass** ein mit der Steuerung (4) zusammenwirkender Drucksensor (4a) für den in der Getränkeflasche herrschenden Druck vorgesehen ist, und dass die Steuerung (4) das Zufuhrventil (1) schliesst, wenn der Druck in der Getränkeflasche einen vorgegebenen, vorzugsweise einstellbaren Solldruck erreicht.

10. Vorrichtung nach einem der vorangehenden Ansprüche, **dadurch gekennzeichnet, dass** der Verschlusszapfen (S) mit insbesondere federnd ausgebildeten Mitteln (50,51) zur Sicherung seiner Befestigung an der Getränkeflasche (F) ausgestattet ist.

11. Verschlusszapfen für eine Getränkeflasche zur Verwendung in einer Vorrichtung gemäss Anspruch 1 mit einem den Verschlusszapfen durchsetzenden, stirnseitig ausmündenden Einlasskanal (33,42) und einem im Einlasskanal angeordneten, als in Ruhe geschlossenes Rückschlagventil ausgebildeten und von aussen öffenbaren Einlassventil (34,43), **dadurch gekennzeichnet, dass** der Verschlusszapfen einen ihn durchsetzenden, stirnseitig ausmündenden Auslasskanal (45,38,37,36,39,41) und ein im Auslasskanal angeordnetes, als in Ruhe geschlossenes Rückschlagventil ausgebildetes und von aussen öffenbares Auslassventil (40) aufweist.

12. Verschlusszapfen nach Anspruch 11, **dadurch gekennzeichnet, dass** er ein mit dem Einlasskanal (33,42) kommunizierendes oder Teil desselben bildendes und in den Hals der Getränkeflasche (F) hineinragendes Flutungsrohr (42) aufweist.

13. Verschlusszapfen nach einem der Ansprüche 11 oder 12, **dadurch gekennzeichnet, dass** das Auslassventil als Ventilkörper eine vorzugsweise vorgespannte elastische Ringscheibe (40) aufweist.

14. Verschlusszapfen nach einem der Ansprüche 11 - 13, **dadurch gekennzeichnet, dass** er mit insbesondere federnd ausgebildeten Mitteln (50,51) zur Sicherung seiner Befestigung an der Getränkeflasche (F) ausgestattet ist.

## Revendications

1. Dispositif pour la conservation d'une boisson dans une bouteille ouverte au moyen d'un bouchon de fermeture (S) adapté à la bouteille (F), qui comporte un canal d'admission (33, 42) dans lequel est disposée une valve d'admission (34, 43) constituée d'une soupape d'arrêt fermée au repos, et un équipement de remplissage (E) équipé d'une tête de remplissage (H) et d'une source d'un gaz (3) ou susceptible d'être connectée à une telle source, le bouchon de fermeture (S) pouvant être couplé et mis en communication avec ladite tête de remplissage (H), cet équipement de remplissage (E) étant agencé pour permettre la pénétration d'un gaz dans la bouteille (F) par la tête de remplissage (H) au travers de la valve d'admission (34, 43) du bouchon de fermeture (S), dans lequel la tête de remplissage (H) est agencée pour ouvrir la valve d'admission (34, 43) lors du couplage du bouchon de fermeture (S), **caractérisé en ce que** le bouchon de fermeture (S) est pourvu d'un canal d'échappement (45, 38, 37, 36, 39, 41) dans lequel est disposée une valve d'échappement (40) constituée d'une soupape d'arrêt fermée au repos, **en ce que** la tête de remplissage (H) est agencée pour ouvrir la valve d'échappement (40) au moment du couplage du bouchon de fermeture (S), **en ce que** la tête de remplissage (H) est pourvue d'un canal de ventilation (26, 27) pouvant être fermé par une valve de ventilation (2), ce canal de ventilation étant agencé pour communiquer avec le canal d'échappement (45, 38, 37, 36, 39, 41) lors du couplage du bouchon de fermeture (S) avec la tête de remplissage (H), et **en ce qu'**une commande (4) est agencée pour ouvrir la valve d'échappement (40) pendant un premier intervalle de temps lors ou après un couplage réussi du bouchon de fermeture (S) avec la tête de remplissage (H), l'espace intérieur de la bouteille (F) étant connecté à l'espace extérieur par l'intermédiaire du canal d'échappement (45, 38, 37, 36, 39, 41) et du canal de ventilation (26, 27) ainsi que de la valve de ventilation (2).

2. Dispositif selon la revendication 1, **caractérisé en ce que** l'équipement de remplissage (E) comporte une valve d'admission (1) et **en ce que** la commande (4) est agencée pour ouvrir la valve d'admission (1) pendant un deuxième intervalle de temps lors ou après un couplage réussi du bouchon de fermeture (S) avec la tête de remplissage (H) de telle manière que du gaz s'écoule vers la bouteille (F) en provenance de la source de gaz (3) à travers la valve d'admission (1), la tête de remplissage (H) et le bouchon de fermeture (S).

3. Dispositif selon la revendication 2, **caractérisé en ce que** la commande (4) est agencée pour que la valve d'admission (1) et la valve de ventilation (2) s'ouvrent simultanément.

4. Dispositif selon l'une des revendications 2 ou 3, **caractérisé en ce que** le premier intervalle de temps pendant lequel la valve de ventilation (2) est ouverte est plus court que le deuxième intervalle de temps pendant lequel la valve d'admission (1) est ouverte.

5. Dispositif selon l'une quelconque des revendications précédentes, **caractérisé en ce que** le gaz est de l'azote ou un autre gaz compatible avec les produits alimentaires.

6. Dispositif selon la revendication 5, **caractérisé en ce que** le gaz est en légère surpression, de l'ordre de 100kPa (1 bar), et en particulier de l'ordre de 80 kPa (0,8 bar).

7. Dispositif selon l'une quelconque des revendications précédentes, **caractérisé en ce que** le premier intervalle de temps est de l'ordre de 5 s.

8. Dispositif selon l'une des revendications 2 à 7, **caractérisé en ce que** le deuxième intervalle de temps est de l'ordre de 6 s.

9. Dispositif selon l'une quelconque des revendications précédentes, **caractérisé en ce qu'**il comporte un capteur de pression (4a) agencé pour coopérer avec la commande (4) pour mesurer la pression à l'intérieur de la bouteille, et **en ce que** la commande (4) est agencée pour fermer la valve d'admission (1) lorsqu'une pression prédéterminée, de préférence une pression de référence réglable, est atteinte.

10. Dispositif selon l'une quelconque des revendications précédentes, **caractérisé en ce que** le bouchon de fermeture (S) est pourvu de moyens (50, 51 ), de préférence à ressort, pour sécuriser sa fixation sur la bouteille (F).

11. Bouchon de fermeture pour une bouteille contenant une boisson utilisable dans un dispositif selon la revendication 1, comportant un canal d'admission (33, 42) traversant le bouchon de fermeture et débouchant frontalement, et une valve d'admission (34, 43) constituée d'une soupape d'arrêt fermée au repos, disposée dans le canal d'admission, **caractérisé en ce que** le bouchon de fermeture comporte un canal d'échappement (45, 38, 37, 36, 39, 41) traversant et qui débouche frontalement et une valve d'échappement (40) constituée d'une soupape d'arrêt fermée au repos et logée dans le canal d'échappement.

12. Bouchon de fermeture selon la revendication 11, **caractérisé en ce qu'**il comporte un tube de remplissage (42) communiquant avec le canal d'admission (33, 42) ou faisant partie intégrale de ce dernier, ce tube étant engagé dans le col de la bouteille (F).

13. Bouchon de fermeture selon l'une des revendications 11 ou 12, **caractérisé en ce que** la valve d'échappement comporte un corps ayant de préférence une lame annulaire (40) élastique précontrainte.

14. Bouchon de fermeture selon l'une des revendications 11 à 13, **caractérisé en ce qu'**il comporte de préférence des moyens élastiques (50, 51) agencés pour le fixer sur la bouteille (F).

## Claims

1. Apparatus for preserving the contents of a part-filled beverage bottle with a stopper (S) for the beverage bottle (F), which is provided with an inlet channel (33,42) and an inlet valve (34,43) which is arranged therein and which is a closed non-return valve when at rest, and with a charging device (E) which is provided with a charge head (H) and a gas source (3) or which can be connected to such a gas source, to which charge head (H) the stopper (S) can be communicatingly coupled and by means of which charging device (E) a gas can be introduced into the beverage bottle (F) via the charge head (H) through the inlet valve (34,43) of the stopper (S), the charge head (H) opening the inlet valve (34,43) when the stopper (S) is coupled, **characterised in that** the stopper (S) is provided with an outlet channel (45,38,37,36,39,41) and with an outlet valve (40) which is arranged therein and which is a closed non-return valve when at rest, and that the charge head (H) is equipped for opening the outlet valve (40) when the stopper (S) is coupled, and that in the charge head (H) a venting channel (26,27) is provided which can be closed via a vent valve (2) and which is communicatingly connected to the outlet channel (45,38,37,36,39,41) of the stopper (S) when the stopper (S) is coupled to the charge head (H), and that a control (4) is provided which, during or after the coupling of the stopper (S) to the charge head (H), opens the outlet valve (40) for a first time span, the interior of the beverage bottle (F) being connected with the exterior via the outlet channel (45,38,37,36,39,41), the venting channel (26,27) and the vent valve (2).

2. Apparatus according to claim 1, **characterised in that** the charging device (E) is provided with an inlet valve (1) and that during or after the coupling of the stopper (S) to the charge head (H) the control (4) opens the inlet valve (1) for a second time span, the gas to be introduced into the beverage bottle (F) streaming from the gas source (3) via the inlet valve (1), the charge head (H) and the stopper (S) into the beverage bottle (F).

3. Apparatus according to claim 2, **characterised in that** the control (4) opens the inlet valve (1) and the vent valve (2) essentially at the same time.

4. Apparatus according to either claim 2 or claim 3, **characterised in that** the first time span during which the vent valve (2) is opened is shorter than the second time span during which the inlet valve (1) is opened.

5. Apparatus according to any one of the above claims, **characterised in that** the gas is nitrogen or another food-compatible gas.

6. Apparatus according to claim 5, **characterised in that** the gas is under a slight overpressure in the range of 100 kPa (1 bar), preferably of about 80 kPa (0.8 bar).

7. Apparatus according to any one of the above claims, **characterised in that** the first time span is about 5 s.

8. Apparatus according to any one of the claims 2 - 7, **characterised in that** the second time span is about 6 s.

9. Apparatus according to any one of the above claims, **characterised in that** a pressure sensor (4a) which cooperates with the control (4) is provided for the pressure in the beverage bottle and that the control (4) closes the inlet valve (1) when the pressure in the beverage bottle reaches a predetermined, preferably controllable, required pressure.

10. Apparatus according to any one of the above claims, **characterised in that** the stopper (S) is provided in particular with elastic devices (50,51) to warrant its fixation to the beverage bottle (F).

11. Stopper for a beverage bottle for use in an apparatus according to claim 1 with an inlet channel (33,42), which permeates the stopper and ends at the front end of said stopper, and an inlet valve (34,43) which is arranged in the inlet channel and which is a non-return valve when at rest and which can be opened from the outside, **characterised in that** the stopper has an outlet channel (45,38,37,36, 39,41), which permeates the stopper and ends at the front end of said stopper, and an outlet valve (40) which is arranged in the outlet channel and which is a non-return valve when at rest and which can be opened from the outside.

12. Stopper according to claim 11, **characterised in that** it has a flow pipe (42) which communicates with the inlet channel (33,42) or which is a part thereof and which protrudes into the neck of the beverage bottle (F).

13. Stopper according to either claim 11 or claim 12, **characterised in that** the valve body of the outlet valve preferably is a prestressed elastic ring disk (40).

14. Stopper according to any one of claims 11 - 13, **characterised in that** it is provided in particular with elastic devices (50,51) for warranting its fixation to the beverage bottle (F).
